# EUROPÄISCHE PATENTSCHRIFT

(11) **EP 2 442 925 B1**
(45) Veröffentlichungstag und Bekanntmachung des Hinweises auf die Patenterteilung: **27.03.2013**
(21) Anmeldenummer: 10726883.1
(22) Anmeldetag: 12.05.2010
(51) Int. Cl.: B21D 39/20, B21C 37/30, B21D 5/01

(54) **VERFAHREN UND VORRICHTUNG ZUR PROZESSÜBERWACHUNG UND PROZESSREGELUNG BEIM EXPANDIEREN VON UOE-ROHREN AUS STAHL**
METHOD AND DEVICE FOR PROCESS MONITORING AND PROCESS CONTROL DURING EXPANSION OF UOE PIPES MADE OF STEEL
PROCÉDÉ ET DISPOSITIF POUR UNE SURVEILLANCE ET UN RÉGLAGE DU PROCÉDÉ LORS DE L'EXPANSION DE TUBES EN ACIER RÉALISÉS SELON UN PROCÉDÉ UOE

(30) Priorität: 19.06.2009 DE 102009030152
(43) Veröffentlichungstag der Anmeldung: 25.04.2012
(73) Patentinhaber: Europipe GmbH, 45473 Mülheim (DE)
(72) Erfinder: MÜLLER, Lars, 15712 Königs-Wusterhausen/Zernsdorf (DE); GROß-WEEGE, Johannes, 47803 Krefeld (DE); OESTERLEIN, Ludwig, 45481 Mülheim (DE); WULF, Siegmar, 47506 Neukirchen-Vluyn (DE)
(74) Vertreter: Meissner, Peter E.
(86) Internationale Anmeldenummer: PCT/DE2010/000558
(87) Internationale Veröffentlichungsnummer: WO 2010/145630

(56) Entgegenhaltungen:
- DE-A1- 2 627 172
- DE-A1- 2 632 672
- DE-A1- 2 924 437
- JP-A- 59 199 117

## Beschreibung

Die Erfindung betrifft ein Verfahren zur Prozessüberwachung und Prozessregelung beim Expandieren von UOE-gefertigten Rohren aus Stahl gemäß dem Oberbegriff des Patentanspruches 1 sowie eine Vorrichtung zur Durchführung dieses Verfahrens gemäß dem Oberbegriff des Patentanspruches 7. Insbesondere betrifft die Erfindung ein Expandierverfahren, bei dem ein radial aufweitender Expander in das Rohr eingeführt wird und dieser schrittweise durch das Rohr hindurchgeführt wird.

Das in der Fachwelt mit UOE bezeichnete Verfahren ist das am häufigsten angewandte Verfahren zur Herstellung längsnahtgeschweißter Großrohre (Stahlrohr Handbuch, 12. Auflage, Vulkan Verlag Essen, 1995, Seiten 139 -143). Bei diesem Verfahren werden im ersten Schritt die Kanten eines ebenen Bleches angebogen. Die nachfolgende Presse formt das Blech mit einem runden Pressstempel in eine U-Form (U-Presse), welches anschließend auf der O-Presse mit zwei sich schließenden Gesenken zu einem runden Schlitzrohr gepresst wird. Da in vielen Fällen die Rohre nach dem Innen- und Außenschweißen noch nicht die Anforderungen an Durchmesser, Rundheit und Geradheit erfüllen, werden sie durch Kaltaufweiten (Expandieren) kalibriert. Derartige Rohre werden dann zu Pipelines verschweißt und beispielsweise für den Öl- oder Gastransport eingesetzt.

Wegen der ständig steigenden Anforderungen an die Kollapsfestigkeit, insbesondere von mit sehr hohem Außendruck beaufschlagten offshoreverlegten Rohrleitungen, müssen die Rohre bezüglich der Rundheitstoleranzen immer größeren Anforderungen genügen.

Eine gattungsgemäße Vorrichtung zum Kalibrieren von Stahlrohren ist z. B. aus der DE 26 32 672 A1 bekannt. Diese Vorrichtung besteht aus einem Expander mit einem in das Rohr einführbaren Werkzeugkopf, der aus einem auf einer Zugstange angeordneten keilförmigen Vielkant (Keil) und mehreren auf den Umfang desselben verteilten Segmenten zusammengesetzt ist. Die Zugstange ist an der dem Werkzeugkopf abgewandten Seite mit einer Gabellagerung gehalten. Zum Expandieren werden über den Keil die Segmente radial auseinander gefahren und der Rohrabschnitt damit aufgeweitet und kalibriert. Über ein schrittweises Aufweiten wird dann das Rohr über seine gesamte Länge kalibriert.

Im unteren Bereich des Expanderkopfes an der Kopfaufnahme befindet sich die sogenannte Kopfrolle, die den Expanderkopf beim Expandieren trägt und somit werkzeugseitig gegen das Rohr abstützt. Das Rohr selbst stützt sich während des Expandierens auf einer Unterstützungsrolle ab, die im unmittelbaren Einwirkbereich der Kopfrolle angeordnet ist.

Zum Kalibrieren unterschiedlicher Rohrdurchmesser ist die Kopfrolle vor dem Expandieren in ihrer radialen Lage, d. h. in ihrem Höhenabstand zur Expanderachse, veränderbar. Um eine optimale Rohrgeometrie in Bezug auf Rundheit und Geradheit des Rohres nach dem Expandieren zu erreichen, wird im Fall eines vollständig runden und geraden Ausgangsrohres die radiale Lage der Kopfrolle so eingestellt, dass die Expanderachse mit der Rohrachse zusammenfällt und der Abstand der Kopfrolle dem kalibrierten Rohrinnendurchmesser entspricht. Ein Abweichen von dieser Einstellung beeinflusst die gesamte Geometrie des Rohres beim Expandieren und verändert somit die Rundheit und Geradheit des Fertigrohres.

In der Praxis besitzen die Rohre vor dem Expandieren oftmals eine Geometrie, die von der idealen Rundheit und/oder Geradheit abweicht. Die Kopfrolle kann auch dazu genutzt werden, durch entsprechende Einstellung solchen Abweichungen entgegen zu wirken, um optimale Ergebnisse mit dem Kalibrieren zu erzielen. Diese Vorgehensweise ist bekannt und wird auch genutzt, um die Position der Kopfrolle in ihrer Höhenlage zu Beginn der Fertigung optimal einzustellen.

Durch den Einfluss verschiedenster Faktoren vor dem Expandieren und aufgrund vorhandener Unregelmäßigkeiten in den Materialeigenschaften schwanken die geometrischen Eigenschaften der Rohre während der Fertigung. Bei immer enger werdenden Toleranzen kann es vorkommen, dass unter ungünstigen Bedingungen kalibrierte Rohre außerhalb der Toleranz liegen. In diesen Fällen müssen die Rohre in aufwändiger Nacharbeit, z. B. mittels hydraulischer Presszylinder, nachkalibriert werden. Aufgabe der Erfindung ist es deshalb, ein Verfahren und eine Vorrichtung zur Prozessüberwachung des Expandierens von UOE-gefertigten Rohren anzugeben, mit dem Änderungen in der Rohrausgangsgeometrie während der Fertigung, beim Expandieren registriert werden.

Eine weitere Aufgabe besteht darin, eine entsprechende Prozessregelung während des Expandierens anzugeben, welche auf die registrierten Änderungen in der Rohrgeometrie reagieren kann.

Erfindungsgemäß wird die Hauptaufgabe bei dem gattungsgemäßen Verfahren dadurch gelöst, dass während des Expandierens die auf die Kopfrolle einwirkende Stützkraft gemessen, in Bezug zu einer vorgegebenen Soll-Stützkraft ausgewertet wird und bei Abweichungen von vorgegebenen Toleranzwerten eine Anzeige erfolgt, sowie durch eine Vorrichtung mit den Merkmalen des Patentanspruches 7.

Mit dem erfindungsgemäßen Verfahren wird es erstmals möglich, den Expansionsprozess direkt zu überwachen und so das Erreichen einer optimalen Rohrgeometrie innerhalb der gestellten Geometrieanforderungen sicher zu stellen.

Bei Versuchen wurde erkannt, dass beim Kalibrieren die radiale Position der Kopfrolle relativ zur Expanderachse zum Erzielen einer möglichst idealen Rundheit und Geradheit beim Kalibrieren von entscheidender Bedeutung ist, insbesondere wenn die Vorrohre schon deutliche Abweichungen von der geforderten Rohrgeometrie aufweisen.

Des Weiteren wurde bei Versuchen festgestellt, dass schon geringe Änderungen in der radialen Position der Kopfrolle deutliche Auswirkungen auf die Rundheit und Geradheit des expandierten Rohres haben.

Insbesondere hat sich bei Versuchen herausgestellt, dass die an der Kopfrolle gemessenen Kräfte deutlich mit der zu kalibrierenden Rohrgeometrie korrelieren. Das bedeutet, dass Abweichungen der Vorrohrgeometrie mit entsprechenden Abweichungen im Soll-Kraftverlauf der Kopfrolle korrelieren.

Im Ruhezustand, d. h. nur mit einem in das Rohr eingeführten Expanderkopf, wird die Kopfrolle mit dem Eigengewicht des Expanderwerkzeugs beaufschlagt, welches den Sollkraftwert für die Stützkraft bildet.

Durch den Expansionsvorgang wird dieser Soll-Kraftwert in Abhängigkeit von der Position der Kopfrolle und der aktuellen Rohrgeometrie beeinflusst.

Bei zu expandierenden Rohren, die vorher deutliche Rundheitsabweichungen aufwiesen, wurden im Rahmen der Versuche beim Expandieren deutliche Abweichungen vom Soll-Kraftverlauf ermittelt. Je nach Ovalität wurden Kraftüber- oder Kraftunterschreitungen ermittelt. Ein Nachmessen der expandierten Rohre ergab dann eine entsprechende Abweichung in der geforderten Rohrgeometrie.

Bei der Prozessüberwachung wird deshalb erfindungsgemäß während des Expandierens die auf die Kopfrolle des Expanders einwirkende Stützkraft gemessen, mit den vorgegebenen Toleranzwerten der Soll-Stützkraft verglichen und aus der Größe der Abweichungen eine gut/schlecht-Aussage für die Einhaltung der Geometrieanforderungen abgeleitet.

Durch eine der gemessenen Kraftabweichung entsprechende Nachstellung der radialen Position der Kopfrolle kann dann die kalibrierte Geometrie für das nächste Rohr gezielt beeinflusst werden.

Gemäß einer vorteilhaften Weiterbildung der Erfindung ist es jedoch auch möglich, die gemessene Abweichung als Regelgröße für die Nachstellung der Kopfrolle zu verwenden, um so schon während des Expandierens Einfluss auf die Rohrgeometrie nehmen zu können.

Bei Versuchen wurde des Weiteren erkannt, dass neben der Position der Kopfrolle auch die Position der Unterstützungsrolle Auswirkungen auf die Geometrie des expandierten Rohres hat.

In einer vorteilhaften Weiterbildung der Erfindung wird zur Erfüllung der Geometrieanforderungen deshalb zusätzlich die Unterstützungsrolle in ihrer radialen Position zur Rohrachse nachgeführt. Durch eine geeignete Abstimmung der jeweiligen Positionen von Kopfrolle und Unterstützungsrolle kann dann vorteilhaft sowohl die Rundheit wie auch die Geradheit des Rohres im Sinne einer Optimierung der Rohrgeometrie beim Expandieren beeinflusst werden.

Weitere Merkmale, Vorteile und Einzelheiten der Erfindung ergeben sich aus nachfolgender Beschreibung der dargestellten Ausführungsbeispiele.

Es zeigen:
- **Figur 1**: im Längsschnitt eine schematische Darstellung der erfindungsgemäßen Vorrichtung zum Expandieren eines Rohres,
- **Figur 2**: wie Figur 1 jedoch in einer Querschnittsansicht.

**Figur 1** zeigt im Längsschnitt eine schematische Darstellung der erfindungsgemäßen Vorrichtung mit einer Messanordnung zum Messen der auf die Kopfrolle eines Expanderwerkzeugs beim Expandieren eines Rohres einwirkenden Kräfte.

In das zu expandierende Rohr 1 ist ein Expanderwerkzeug eingeführt, das aus einem Werkzeugkopf 10 mit radial aufspreizbaren Segmenten 9 besteht. Der Werkzeugkopf 10 ist an einer Zugstange 11 angeordnet, die über den zwischen Zugstange 11 und den Segmenten 9 liegenden Keil 14 durch eine axiale Bewegung die Segmente 9 radial spreizt und damit das Rohr expandiert. Die Expander- bzw. Rohrachse ist mit 3 bezeichnet.

Der Werkzeugkopf 10 weist eine Kopfrolle 2 auf, mit der sich der Werkzeugkopf 10 während des Expandierens auf dem Rohr 1 abstützt. Das Rohr 1 stützt sich beim Expandieren auf einer in einer Lagerung 13 angeordneten Unterstützungsrolle 12 ab.

Entsprechend **Figur 2** ist die Kopfrolle 2 in einer Lagereinheit 4 gelagert, die aus einer Rollenaufnahme 7 und aus einem verstellbaren Lager 6 besteht. Die Rollenaufnahme 7 ist erfindungsgemäß mit einer Messeinrichtung 8 versehen, mit der die während des Expandierens auf die Kopfrolle einwirkende Kraft gemessen werden kann.

Als Beispiel einer Höhenverstellung der Kopfrolle 2 ist das Lager 6 als Keillager ausgeführt und mit einem aus einem Hydraulikzylinder bestehenden Verstellmechanismus 5 versehen, mit dem über eine Verschiebung des Keillagers die radiale Position der Kopfrolle 2 eingestellt werden kann.

### Bezugszeichenliste

| **Nr.** | **Bezeichnung** |
|---|---|
| 1 | Rohr |
| 2 | Kopfrolle |
| 3 | Expander- bzw. Rohrachse |
| 4 | Lagereinheit |
| 5 | Verstellmechanismus |
| 6 | Lager |
| 7 | Aufnahme Kopfrolle |
| 8 | Messeinrichtung |
| 9 | Segmente |
| 10 | Werkzeugkopf |
| 11 | Zugstange |
| 12 | Unterstützungsrolle |
| 13 | Lagerung Unterstützungsrolle |
| 14 | Expanderkeil |

## Patentansprüche

1. Verfahren zur Prozessüberwachung beim Expandieren eines nach dem UOE-Verfahren hergestellten Rohres (1) aus Stahl mittels eines in das Rohr (1) einführbaren Expanderwerkzeugs, bestehend aus einem an einer Zugstange (11) angeordneten in radialer Richtung aufspreizbaren Werkzeugkopf (10) mit dem das Rohr (1) radial aufgeweitet wird, wobei während eines Kalibrierens des Rohres (1) sich der Werkzeugkopf (10) mit einer daran angeordneten und dem jeweiligen zu kalibrierenden Rohrdurchmesser in der radialen Lage anpassbaren Kopfrolle (2) gegen das Rohr (1) und dieses sich auf einer Unterstützungsrolle (12) abstützt, wobei die Kopfrolle (2) durch den Expandiervorgang mit einer Stützkraft beaufschlagt wird,
**dadurch gekennzeichnet,**
**dass** die während des Expandierens auf die Kopfrolle (2) einwirkende Stützkraft gemessen, in Bezug zu einer vorgegebenen Soll-Stützkraft ausgewertet wird und bei Abweichungen von vorgegebenen Toleranzwerten eine Anzeige erfolgt.

2. Verfahren nach Anspruch 1
**dadurch gekennzeichnet,**
**dass** auf Basis der ermittelten Abweichungen von den vorgegebenen Toleranzwerten die radiale Position der Kopfrolle (2) verändert und dadurch die Rohrgeometrie beim Expandieren beeinflusst wird.

3. Verfahren nach Anspruch 1 und 2
**dadurch gekennzeichnet,**
**dass** auf Basis der ermittelten Abweichungen von den vorgegebenen Toleranzwerten die radiale Position der Kopfrolle (2) mindestens für das nächste zu expandierende Rohr (1) nachgeregelt wird.

4. Verfahren nach Anspruch 3
**dadurch gekennzeichnet,**
**dass** die Position der Kopfrolle (2) bereits während des Expandierens bei Feststellung von Abweichungen direkt nachgeregelt wird.

5. Verfahren nach einem der Ansprüche 1 - 4
**dadurch gekennzeichnet,**
**dass** zur Erfüllung der Geometrieanforderungen zusätzlich die Unterstützungsrolle (12) in ihrer radialen Position zur Rohrachse nachgeführt wird.

6. Verfahren nach Anspruch 5
**dadurch gekennzeichnet,**
**dass** die Unterstützungsrolle (12) zur Erfüllung der Geometrieanforderungen mit der Kopfrolle (2) gekoppelt nachgeführt wird.

7. Vorrichtung zur Durchführung des Verfahrens nach einem der Ansprüche 1 - 6 mit einem in ein Rohr (1) einführbaren Expanderwerkzeug, bestehend aus einem an einer Zugstange (11) angeordneten Werkzeugkopf (10) mit in radialer Richtung aufspreitzbaren Segmenten (9) und einer daran angeordneten und dem jeweiligen zu kalibrierenden Rohrdurchmesser in der radialen Lage anpassbaren Kopfrolle (2) zur Abstützung des Expanderwerkzeugs auf dem Rohr (1) und einer das zu kalibrierende Rohr (1) abstützenden Unterstützungsrolle (12)
**dadurch gekennzeichnet,**
**dass** die Kopfrolle (2) mit einer Messeinrichtung (8) zur Aufnahme der während des Expandierens auf die Kopfrolle (2) einwirkenden Stützkraft versehen ist, sowie einer Auswerte- und Überwachungseinheit der Messwerte und einer die Abweichung von vorgegeben Toleranzschwellen anzeigenden Signaleinheit.

8. Vorrichtung nach Anspruch 7
**dadurch gekennzeichnet,**
**dass** die Kopfrolle (2) in einer Lagereinheit (4) gelagert ist, die aus einer Rollenaufnahme (7) und aus einem höheneinstellbaren Lager (6) besteht.

9. Vorrichtung nach Anspruch 8
**dadurch gekennzeichnet,**
**dass** das höheneinstellbare Lager (6) ein Keillager ist.

10. Vorrichtung nach Anspruch 8 und 9
**dadurch gekennzeichnet,**
**dass** die Höheneinstellung über einen Verstellmechanismus (5) erfolgt.

11. Vorrichtung nach Anspruch 10
**dadurch gekennzeichnet,**
**dass** der Verstellmechanismus (5) ein manueller, elektrischer, hydraulischer oder pneumatischer Antrieb ist.

## Claims

1. A method for process monitoring during the expansion of a pipe (1), of steel and manufactured according to the UOE method, by means of an expander tool insertable into the pipe (1), the expander tool consisting of a tool head (10), arranged on a connecting rod (11) and able to be spread apart in a radial direction, with which the pipe (1) is expanded radially, wherein during a calibration of the pipe (1), the tool head (10) is with a head roller (2), arranged thereon and matchable in the radial position to the pipe diameter to be calibrated in each case, supported against the pipe (1) and the latter is supported on a support roller (12), wherein the head roller (2) is acted upon by a supporting force by the expanding procedure, **characterised in that** the supporting force acting upon the head roller (2) during the expansion is measured, is evaluated in relation to a predetermined desired supporting force and deviations from predetermined tolerance values are indicated.

2. A method according to claim 1, **characterised in that** on the basis of the ascertained deviations from the predetermined tolerance values, the radial position of the head roller (2) is altered and the pipe geometry is thereby influenced during expansion.

3. A method according to claim 1 and 2, **characterized in that** on the basis of the ascertained deviations from the predetermined tolerance values, the radial position of the head roller (2) is re-adjusted at least for the next pipe (1) to be expanded.

4. A method according to claim 3, **characterised in that** already during the expansion, the position of the head roller (2) is immediately re-adjusted when deviations are detected.

5. A method according to any one of claims 1-4, **characterised in that** additionally the support roller (12) is adjusted in its radial position relative to the pipe axis in order to meet the geometry requirements.

6. A method according to claim 5, **characterised in that** the support roller (12) is adjusted together with the head roller (2) in order to meet the geometry requirements.

7. A device for carrying out the method according to any one of claims 1-6, having an expander tool insertable into a pipe (1), the expander tool consisting of a tool head (10), which is arranged on a connecting rod (11) and which has segments (9), able to be spread apart in a radial direction, and a head roller (2), arranged on the tool head, matchable in the radial position to the pipe diameter to be calibrated in each case and being to support the expander tool on the pipe (1), and a support roller (12) supporting the pipe (1) to be calibrated, **characterised in that** the head roller (2) is provided with a measuring device (8) to receive the supporting force acting upon the head roller (2) during the expansion, as well as an evaluation and monitoring unit of the measured values and a signal unit indicating the deviation from predetermined tolerance thresholds.

8. A device according to claim 7, **characterised in that** the head roller (2) is mounted in a bearing unit (4) composed of a roller receiver (7) and a vertically-adjustable support (6).

9. A device according to claim 8, **characterised in that** the vertically-adjustable support (6) is a wedge support.

10. A device according to claim 8 and 9, **characterised in that** the vertical adjustment takes place via an adjustment mechanism (5).

11. A device according to claim 10, **characterised in that** the adjustment mechanism (5) is a manual, electric, hydraulic or pneumatic drive.

## Revendications

1. Procédé de contrôle de processus lors de l'expansion d'un tube en acier (1) fabriqué par le procédé UOE au moyen d'un outil d'expansion qui peut être introduit dans le tube (1), lequel outil est constitué d'une tête d'outil (10) agencée sur une barre de traction (11) et qui peut s'expanser dans la direction axiale, avec lequel outil le tube (1) est expansé radialement, dans lequel, au cours d'un calibrage du tube (1), la tête d'outil (10) dotée d'un rouleau de tête (2) qui y est agencé et qui peut s'adapter au diamètre du tube à calibrer dans la position radiale, s'appuie contre le tube (1) et celui-ci sur un rouleau de soutien (12), dans lequel le rouleau de tête (2) est sollicité par une force d'appui au cours de l'opération d'expansion,
**caractérisé en ce que**
la force d'appui agissant sur le rouleau de tête (2) est mesurée au cours de l'expansion, évaluée par rapport à une force d'appui théorique prédéterminée et il s'ensuit un affichage lorsqu'il apparaît des écarts vis-à-vis de valeurs de tolérance prédéterminées.

2. Procédé selon la revendication 1,
**caractérisé en ce que**,
sur la base des écarts détectés vis-à-vis des valeurs de tolérance prédéterminées, la position radiale du rouleau de tête (2) est modifiée et, par suite, la géométrie du tube est influencée lors de l'expansion.

3. Procédé selon les revendications 1 et 2, **caractérisé en ce que**,
sur la base des écarts détectés vis-à-vis des valeurs de tolérance prédéterminées, la position radiale du rouleau de tête (2) est réglée ensuite au moins pour le prochain rouleau (1) à expanser.

4. Procédé selon la revendication 3,
**caractérisé en ce que**
la position du rouleau de tête (2) est directement réglée déjà au cours de l'expansion lors de la constatation d'écarts.

5. Procédé selon l'une quelconque des revendications 1 à 4,
**caractérisé en ce que**,
pour satisfaire aux exigences géométriques, le rouleau d'appui (12) est également guidé dans sa position radiale par rapport à l'axe du tube.

6. Procédé selon la revendication 5,
**caractérisé en ce que**
le rouleau d'appui (12) est guidé en couplage avec le rouleau de tête (2) pour satisfaire aux exigences géométriques.

7. Dispositif permettant de réaliser le procédé selon l'une quelconque des revendications 1 à 6 avec un outil d'expansion qui peut être introduit dans un tube (1), lequel outil est constitué d'une tête d'outil (10) agencée sur une barre de traction (11) avec des segments (9) qui peuvent s'expanser dans la direction radiale et un rouleau de tête (2) aménagé sur celui-ci et qui peut s'adapter au diamètre de tube respectif à calibrer dans la position radiale pour appuyer l'outil d'expansion sur le tube (1), ainsi qu'un rouleau d'appui (12) s'appuyant sur le tube à calibrer (1),
**caractérisé en ce que**
le rouleau de tête (2) est pourvu d'un dispositif de mesure (8) pour afficher la force d'appui agissant sur le rouleau de tête (2) au cours de l'expansion, ainsi qu'une unité d'évaluation et de contrôle des valeurs de mesure et d'une unité de signalisation affichant l'écart par rapport à des seuils de tolérance prédéterminés.

8. Dispositif selon la revendication 7,
**caractérisé en ce que**
le rouleau de tête (2) est monté dans une unité de support (4) qui est constituée d'un boîtier de rouleau (7) et d'un appui (6) réglable en hauteur.

9. Dispositif selon la revendication 8,
**caractérisé en ce que**
le support (6) réglable en hauteur est un appui à clavettes.

10. Dispositif selon les revendications 8 et 9,
**caractérisé en ce que**
le réglage en hauteur se fait via un mécanisme de déplacement (5).

11. Dispositif selon la revendication 10,
**caractérisé en ce que**
le mécanisme de déplacement (5) est un entraînement manuel, électrique, hydraulique ou pneumatique.
